# EUROPÄISCHE PATENTSCHRIFT

(11) **EP 0 234 256 B1**
(45) Veröffentlichungstag und Bekanntmachung des Hinweises auf die Patenterteilung: **28.03.1990**
(21) Anmeldenummer: 87100678.9
(22) Anmeldetag: 20.01.1987
(51) Int. Cl.: C25B 1/26

(54) **Verfahren zur Durchführung der HCI-Membranelektrolyse**
Process for carrying out HCl membrane electrolysis
Procédé pour l'électrolyse avec membrane de l'acide chlorhydrique

(30) Priorität: 30.01.1986 DE 3602683
(43) Veröffentlichungstag der Anmeldung: 02.09.1987
(73) Patentinhaber: BAYER AG, 51368 Leverkusen (DE)
(72) Erfinder: Minz, Franz-Rudolf, Dr., D-4047 Dormagen 11 (DE)

(56) Entgegenhaltungen:
- FR-A- 2 447 981
- CHEMICAL ABSTRACTS, Band 99, Nr. 18, Seite 538, Zusammenfassung Nr. 148510f, Columbus, Ohio, US; & JP-A-58 27 988 (CHLORINE ENGINEERS CORP., LTD) 18.02.1983

## Beschreibung

Die vorliegende Erfindung betrifft ein verbessertes Verfahren zur Durchführung der HCI-Membranelektrolyse.

Gemäß dem Stand der Technik wird bei der Durchführung der HCI-Elektrolyse eine 20 bis 26 %ige wässrige Salzsäure den durch ein Diaphragma geteilten und zu einem Elektrolyseur von 30-45 Einheiten zusammengefaßten Einzelzellen aus zwei getrennten Kreisläufen für Katholyt- bzw. Anolytsäure zugeführt, wobei die Anolytsäure parallel alle Anodenräume und gleichzeitig die Katholytsäure parallel alle Kathodenräume durchströmt. 30 %ige Salzsäure wird zur Aufstärkung der verarmten Säure in beide Kreisläufe eingespeist (Winnacker Küchler: Chemische Technologie, Band 2, 4. Auflage 1982, S. 443 ff).

Nachteilig an diesem Diaphragmaverfahren ist, daß aufgrund der Durchlässigkeit des Diaphragmas für die Elektrolyte ein von außen nicht kontrollierbarer Flüssigkeitsaustausch innerhalb der Zellen stattfindet. So wird das in der Anolytsäure gelöste Chlor nach Durchtritt auf die Katholytseite dort teilweise ausgetrieben und trägt somit zur Verunreinigung des Wasserstoffs bei. Ein anderer Teil wird kathodisch reduziert, führt also zu einer Verminderung der Produkt-Stromausbeute. Es kann auch zu einer teilweisen Vermischung der in der Elektrolyse produzierten Gase Chlor und Wasserstoff durch das Diaphragma hindurch kommen.

Diese Nachteile können dadurch vermieden werden, daß anstelle des Diaphragmas eine lonenaustauscher-Membran eingesetzt wird.

So ist in der DE-A 2 844 499 vorgeschlagen worden, eine beidseitig mit Elektrokatalysatoren beschichtete Ionenaustauschermembran zu verwenden und den Strom über "Kollektor-Elektroden" zu-oder abzuführen.

Dieses als "solid polymer electrolyte"-(SPE) System beschriebene Verfahren hat den Vorteil, daß nur noch ein Anolyt-Kreislauf benötigt wird, da die kathodenseitig entladenen Protonen von der Anodenseite durch die Membran wandern, im Katholyten theoretisch also keine "Verarmung" an Ionen auftritt. Praktisch tritt jedoch Hydratwasser zur Kathodenseite über, welches entfernt werden muß.

Nachteilig an diesem Verfahren ist jedoch, daß der Stromübergang von den Kollektorelektroden auf die "Arbeitselektroden" innerhalb des Elektrolyten liegt und somit definierte Stromübergänge nur sehr schwer einzustellen und von außen nicht kontrollierbar sind.

Ein weiterer Nachteil der DE-A 2 844 499 ist darin zu sehen, daß die als Kollektorelektroden vorgeschlagenen Metallsiebe in der technischen Anwendung anodenseitig nur sehr kurzzeitig und kathodenseitig nur unter kathodischem Schutz beständig sind. Entsprechende Siebe aus Graphit sind sehr kostenaufwendig sowie bei der Größe von technischen Elektrolyseuren mechanisch wenig stabil.

Als Elektrokatalysator werden reduzierte Oxide aus der Gruppe der Edelmetalle angegeben, die mehr oder weniger mit Graphit vermischt werden. Diese Systeme sind unter Betriebsbedingungen jedoch wesentlich weniger stabil als Graphit. Wenn aber schon aus Haltbarkeitsgründen Graphit für die Kollektorelektroden und auch für die elektrokatalytischen Schichten auf den Membranen verwendet werden muß, stellen die massiven Graphitelektroden herkömmlicher Art keinen nennenswerten Nachteil mehr dar. Außerdem werden die immer wieder auftretenden Schwierigkeiten bei der Haftung des Elektrokatalysators auf der Membran vermieden.

Wenn jedoch die Elektroden von der Membran getrennt werden, wird auch kathodenseitig ein leitfähiger Elektrolyt benötigt. Das Leitfähigkeitsmaximum von wässriger Salzsäure liegt bekanntermaßen bei einer Konzentration zwischen 17 und 22 Gew.-% HCI. Da die Konzentration der HCI-Lösung im Kathodenraum in Folge des Hydratwassertransportes durch die Membran abnimmt, muß eine Erneuerung der HCI-Lösung stattfinden.

Die Aufgabe der vorliegenden Erfindung ist es, ein Verfahren zur Durchführung der HCI-Elektrolyse zur Verfügung zu stellen, welches die Nachteile der beschriebenen Verfahren nicht aufweist. Dieses Verfahren soll den Vorteil der SPE-Zelle mit nur einem Elektrolytkreislauf verbinden mit den Vorteilen einer Elektrolysezelle mit endlichem Elektroden-/Membranabstand.

Diese Aufgabe wird in einfacher Weise gelöst durch ein Verfahren zur Durchführung der HCI-Membranelektrolyse, bei dem zumindest ein Teil des den Kathodenraum verlassenden Elektrolyten direkt in den Zulauf der Anodenkammer eingespeist wird.

Die zu elektrolysierende konzentrierte Salzsäure wird zunächst in die Katholytkammer einer durch eine Kationenaustauscher-Membran geteilten Zelle eingespeist. Die austretende, durch das mit den Protonen auf die Kathodenseite transportierte Hydratwasser verdünnte Säure wird anschließend in den Anolytraum der Zelle eingeleitet Nach entsprechender Verarmung durch die Elektrolyse läuft die verarmte Säure ab und kann nach Austreibung des Restchlors der Wiederaufsättigung mit gasförmiger HCI zugeführt werden. Beim erfindungsgemäßen Verfahren wird das die Membran durchdringende Hydratwasser im kurzen Kreis geführt, der Volumenstrom der zur HCI-Absorption zurückzuführenden Säure ist um diesen Anteil verringert.

Besonders vorteilhaft wird das erfindungsgemäße Verfahren so durchgeführt, daß ein Teil des die Elektrolyträume verlassenden Elektrolyten jeweils in den gleichen Elektrolytraum zurückgeführt wird.
Fig. 1 dient zur Verdeutlichung des erfindungsgemäßen Verfahrens. Die Menge der bei A (Fig. 1) zugeführten konzentrierten Salzsäure wird so geregelt, daß am Ablauf B die entsprechende Menge verarmter HCI abgeführt wird. Für den Fall, daß die Konzentration bei A 30 %, die bei B 18 % beträgt, stellt sich bei einer spezifischen Belastung von 3 KA/m2 in der Katholytkammer eine mittlere Konzentration von ca. 24 % ein.
Fig. 2 zeigt ein mögliches erfindungsgemäßes Schaltschema für eine Vielzahl von Einzelzellen, wie sie z.B. in einem aus 30-45 Einzelelementen zusammengesetzten Elektrolyseur vorhanden sind.

Im folgenden wird die vorliegende Erfindung beispielhaft erläutert, ohne daß dadurch eine Einschränkung der Erfindung zu sehen ist.

### Beispiel

In Fig. 1 ist eine erfindungsgemäße Zelle (1) dargestellt. Eine Ionenaustauschermembran (4) vom Typ Nafion NX 430 der Fa. Du Pont teilt die Zelle in einen Kathodenraum (2) und einen Anodenraum (3). Am Punkt A werden 0,2 l/h 30 %ige Salzsäure in den Katholytkreislauf (5) der Zelle eingespeist, die Mischung tritt von unten in die Zelle ein. Eine entsprechende Menge 21 %ige HCI läuft durch Leitung (6) auf die Anolytseite über und wird in den Anolyt-kreislauf (7) eingespeist. Die verarmte Säure verläßt schließlich mit ca. 18 % die Zelle. An Punkt B wird die entsprechende Menge HCI aus dem Anolyt-kreislauf ausgeschleust, so daß dessen Volumen konstant bleibt. Bei einer spezifischen Belastung von 30 Aldm2 und einer Elektrolyttemperatur von etwa 80_{°}C stellt sich je nach Elektrodenabstand eine Zellenspannung von 1,9 bis 2,1 Volt ein. Die bei der Elektrolyse gebildeten Gas Chlor und Wasserstoff verlassen gemeinsam mit dem Elektrolyten die Zelle; dabei bewirkt der Gaslifteffekt, daß mehr Elektrolyt die Zelle verläßt, als entsprechend der Stromstärke an Frischsäure zugespeist werden muß. Diese Oberschußmenge wird durch die entsprechenden Kreislaufleitungen (5) und (7) dem Zelleneinlauf sofort wieder zugeführt. Die Trennung der Produkte Chlor und Wasserstoff von den entsprechenden Elektrolyten erfolgt in sogenannten Gasseparatoren an den Punkten C und D.

## Patentansprüche

1. Verfahren zur Durchführung der HCI-Membranelektrolyse, dadurch gekennzeichnet, daß in den Kathodenraum die zu elektrolysierende wässrige Lösung von HCI eingespeist und zumindest ein Teil des den Kathodenraum verlassenden Elektrolyten direkt in den Zulauf der Anodenkammer eingespeist wird.

2. Verfahren gemäß Anspruch 1, dadurch gekennzeichnet, daß ein Teil der die Elektrolyträume verlassenden Elektrolyten in den gleichen Elektrolytraum zurückgeführt wird.

## Claims

1. Process for perfoming HCI membrane electrolysis, characterised in that the aqueous solution of HCI to be electrolysed is fed into the cathode space and that at least one part of the electrolyte leaving the cathode space is fed directly into the inlet of the anode chamber.

2. Process according to claim 1, characterised in that part of the electrolytes leaving the electrolyte spaces are returned into the same electrolyte space.

## Revendications

1. Procédé pour réaliser l'électrolyse de HCI à l'aide d'une membrane, caractérisé en ce que la solution aqueuse de HCI à électrolyser est introduite dans le compartiment cathodique et en ce qu'au moins une partie de l'électrolyte qui quitte le compartiment cathodique et en ce qu'au moins une partie de l'électrolyte qui quitte le compartiment cathodique est introduite directement dans l'entrée du compartiment anodique.

2. Procédé selon la revendication 1, caractérisé en ce qu'une partie de l'électrolyte qui quitte les compartiments électrolytiques est réintroduite dans le même compartiment électrolytique.
